# EUROPÄISCHE PATENTSCHRIFT

(11) **EP 4 534 905 B1**
(45) Veröffentlichungstag und Bekanntmachung des Hinweises auf die Patenterteilung: **29.10.2025**
(21) Anmeldenummer: 24199701.4
(22) Anmeldetag: 11.09.2024
(51) Int. Cl.: F23H 7/08, F23H 17/12

(54) **ROSTSTAB SOWIE VERWENDUNG EINES ROSTSTABES**
GRATE BAR AND USE OF A GRATE BAR
BARREAU DE GRILLE ET UTILISATION D'UN BARREAU DE GRILLE

(30) Priorität: 04.10.2023 DE 102023003993
(43) Veröffentlichungstag der Anmeldung: 09.04.2025
(73) Patentinhaber: Martin GmbH für Umwelt- und Energietechnik, 80807 München (DE)
(72) Erfinder: Westhoff, Elmar, 52074 Aachen (DE); Braun, Wolfgang, 84036 Kumhausen-Preisenberg (DE); Martin, Johannes Ulrich, 81247 München (DE); Pupp, Helmut, 85435 Erding (DE); Raab, Juri, 42719 Solingen (DE); van der Lucht, Jan, 52064 Aachen (DE)
(74) Vertreter: Castell, Klaus

(56) Entgegenhaltungen:
- BE-A- 336 116
- BE-A- 371 725
- DE-A1- 102020 003 114
- FR-A1- 3 126 477
- JP-B2- 3 601 889

## Beschreibung

Die Erfindung betrifft einen Roststab mit einem Grundkörper aus einem ersten Material und einer Roststabverstärkung, die ein zum ersten Material unterschiedliches Material aufweist, wobei der Grundkörper eine Lauffläche mit einer Längserstreckung, einer Oberseite und einer Unterseite und zwischen der Oberseite und der Unterseite in der Längserstreckung eine durch den Massenschwerpunkt der Lauffläche laufende Mittellinie aufweist.

Ein Roststab mit den Merkmalen des Oberbegriffs des Anspruchs 1 ist aus der Schrift BE 371 725 A bekannt. Derartige Roststäbe werden in Verbrennungsanlagen und insbesondere in Müllverbrennungsanlagen eingesetzt. Sie haben in der Regel eine Lauffläche, auf der das zu verbrennende Material liegt und über die auch ein weiterer Roststab gleiten kann. Diese Lauffläche hat eine Oberseite und eine Unterseite und sie hat dazwischen so viel Material, dass die Lauffläche nicht zu schnell verschleißt.

Es ist bekannt, in die Lauffläche eine Platte aus besonders verschleißfestem Material einzuarbeiten, um den Verschleiß zu reduzieren.

Außerdem ist bekannt in die Lauffläche ein anderes Material einzuarbeiten, um einen Bruch der Lauffläche zu verhindern. Dieses Material ist in der Mitte der Lauffläche angeordnet, damit es vollständig von Gussmaterial umgeben ist. Die Mitte der Lauffläche bildet eine Mittellinie, die sich zwischen der Oberseite und der Unterseite der Lauffläche erstreckt und durch den Massenschwerpunkt der Lauffläche läuft. Um die Auswirklungen von Spannungen infolge der unterschiedlichen Materialausdehnungen des Gussmaterials und der Verstärkung zu minimieren, wird darauf geachtet, dass die Verstärkung genau in der präzisen Mittenlage zwischen der Oberseite und der Unterseite der Lauffläche liegt.

Darüber hinaus hat ein Roststab meist seitliche Flanken, die sich senkrecht zur Lauffläche längs des Roststabes erstrecken. Auch diese Flanken können verstärkt ausgeführt sein, um einen Roststabbruch zu vermeiden.

Letztlich haben aber alle diese Maßnahmen nicht dazu führen können, dass Roststabbrüche während der Lebensdauer eines Rostes vermieden werden können.

Daher liegt der Erfindung die Aufgabe zu Grunde, die Auswirkungen von Roststabbrüchen zu minimieren.

Diese Aufgabe wird mit einem Roststab mit den Merkmalen des Patentanspruchs 1 gelöst.

Erfindungsgemäß wird der Roststab nicht mit immer mehr und sinnvoll positioniertem und verteiltem Gussmaterial hergestellt, sondern es wird eine Roststabverstärkung verwendet. Erfindungsgemäß wird aber hingenommen, dass der Roststab einmal brechen könnte. Damit dann die Lauffläche nicht völlig durchbricht und Material in den darunter liegenden Raum fallen kann, ist die Roststabverstärkung unterhalb der Mittellinie angeordnet und mit dem Grundkörper verbunden.

Dies hat zur Folge, dass der Roststab brechen kann, indem der Grundkörper aus dem Gussmaterial bricht. Dies führt aber in der Regel nur zu einer Dehnung der Verstärkung, die wegen ihrer Lage nicht zwangsläufig gleichzeitig mit dem Gussmaterial brechen muss. Somit kann das Gussmaterial brechen und die Verstärkung hält weiterhin die mindestens zwei Bruchstücke zusammen. Auch eine dabei eintretende Verformung der Lauffläche führt dazu, dass das Material weiter auf der Lauffläche gehalten wird und nicht in den Raum unter der Lauffläche fällt.

Daher wird weiter vorgeschlagen, dass die Roststabverstärkung derart mit dem Grundkörper verbunden ist, dass bei einem Bruch des Grundkörpers in Folge eines Druckes auf die Oberseite der Lauffläche der Grundkörper bricht bevor die Verstärkung bricht.

Außerdem sollte die Verstärkung nach dem Bruch des Grundkörpers eine formschlüssige Verbindung der Bruchteile bilden. Die Verstärkung kann sich nach einem Bruch weiter verformen und die Bruchhälften weiter zusammenhalten.

Die Roststabverstärkung kann auf unterschiedliche Art mit dem Grundkörper verbunden sein. Erfingungsgemäß ist die Roststabverstärkung formschlüssig mit dem Grundkörper verbunden. Das heißt, dass sie am Rand des Grundkörpers angegossenen ist. Nicht Teil der Erfindung ist eine Ausführungsform bei der die Verstärkung auch an eingegossenen Klammern oder Flanschen befestigt sein kann. Sie kann sogar relativ zum Grundkörper verschiebbar angeordnet sein, um die Auswirkungen von Spannungen wegen einer unterschiedlichen Wärmeausdehnung zu reduzieren.

Die Berührfläche zwischen der Roststabverstärkung und dem Grundkörper kann verringert werden, indem weniger als 50 % der Oberfläche der Roststabverstärkung eine Anlagefläche am Grundkörper bilden.

Um auf einer langen Fläche der Lauffläche die Folgen eines Bruchs zu minimieren wird vorgeschlagen, dass die Roststabverstärkung sich über mehr als 35 % und vorzugsweise mehr als 50 % der Längserstreckung erstreckt.

Eine einfache Ausführungsform sieht vor, dass die Roststabverlängerung eine und vorzugsweise mehrere Streben aufweist, die sich längs der Längserstreckung der Lauffläche erstrecken.

Die Verstärkung kann auch als Kühlkörper oder Kühlrippe wirken. Daher wird weiterbildend vorgeschlagen, dass die Roststabverstärkung ein Blechmaterial aufweist.

Additiv oder kumulativ kann die Roststabverstärkung eine Spirale sein und/oder mehrere miteinander verbundene Ringe aufweisen.

Der Roststab ist aus einem Gussmaterial hergestellt und die Roststabverstärkung ist angegossen.

Die Roststabverstärkung sollte leicht sein, eine Strecke überbrücken können und Kräften standhalten. Dafür wird vorgeschlagen, dass sie Durchbrüche oder Löcher aufweist. Das ausgestanzte Material kann dabei nur aus einer Ebene der Verstärkung herausverformt sein.

Außerdem kann die die Roststabverstärkung Stege zwischen Lochreihen aufweisen und als Streckmetall ausgebildet sein.

Je nach Anwendungsfall kann die Roststabverstärkung dreidimensional geformt oder sogar als Hohlkörper ausgebildet sein. Bei der Ausbildung der Roststabverstärkung als Hohlkörper kann der Hohlkörper nur an einer Seite mit der Unterseite der Lauffläche in Verbindung stehen.

Weitere Möglichkeiten der Ausbildung der Roststabverstärkung erschließen sich, wenn der Grundkörper seitlich von der Unterseite der Lauffläche sich senkrecht zu deren Oberseite erstreckende Flanken aufweist und die Roststabverstärkung zwischen diesen Flanken angeordnet ist.

Eine besonders vorteilhafte Verwendung bildet der Einsatz in einer Müllverbrennungsanlage.

Vorteilhafte Ausführungsbeispiele sind in der Zeichnung dargestellt und werden im Folgenden näher beschrieben. Es zeigt
- Figur 1: einen Längsschnitt durch einen Roststab,
- Figur 2: einen Querschnitt durch den in Figur 1 gezeigten Roststab,
- Figur 3: eine Ansicht der Unterseite des in Figur 1 gezeigten Roststabes,
- Figur 4: eine Seitenansicht des in Figur 1 gezeigten Roststabes,
- Figur 5: eine Draufsicht auf den in Figur 1 gezeigten Roststab,
- Figur 6: eine perspektivische Ansicht der Unterseite des in der Figur 1 gezeigten Roststabes,
- Figur 7: eine vergrößerte Ansicht der Roststabverstärkung,
- Figur 8: eine perspektivische Ansicht eines anderen Roststabes mit angeschraubter Verstärkungsstrebe und
- Figur 9: die Unterseite des in der Figur 8 gezeigten Roststabes.

Der in den Figuren 1 bis 7 gezeigte Roststab 1 besteht im Wesentlichen aus dem Grundkörper 2 und der Roststabverstärkung 3. Der Grundkörper 2 besteht aus einem Gussmaterial und die Roststabverstärkung 3 aus einem gebogenen Blech. Der Grundkörper hat eine Lauffläche 4 mit einer Oberseite 6 und an der der Oberseite 6 gegenüber liegenden Seite eine Unterseite 7. Zwischen der Oberseite 6 und der Unterseite 7 verläuft durch den Massenschwerpunkt 8 der Lauffläche 4 in der Längserstreckung 5 der Lauffläche 4 eine Mittellinie 9.

Die Roststabverstärkung ist nun nicht genau auf der Mittellinie 9 zwischen der Oberseite 6 und der Unterseite 7 der Lauffläche 4 angeordnet, sondern unterhalb dieser Mitteillinie und mit dem Grundkörper 2 verbunden. In dem in den Figuren 1 bis 7 gezeigten Ausführungsbeispiel weist die Roststabverstärkung 3 mehrere Streben 10 auf, die sich längs der Längserstreckung der Roststabverstärkung befinden. Bei dem in den Figuren 8 und 9 gezeigten Ausführungsbeispiel erstreckt sich nur eine Strebe 13 zwischen zwei Flanschen 11 und 12 als Roststabverstärkung 3. Diese Strebe 13 kann an der Unterseite der Lauffläche anliegen oder beabstandet zu ihr angeordnet sein.

In dem in den Figuren 1 bis 7 gezeigten Ausführungsbeispiel besteht die Roststabverstärkung aus einem Blechmaterial, das Durchbrüche 14 zwischen den Streben 10 und Stegen 15 aufweist. Dadurch entstehen Lochreihen 20 in der Roststabverstärkung 3.

Die derart dreidimensional zu einem Hohlkörper 16 geformte Roststabverstärkung ist in dem in den Figuren 1 bis 7 gezeigten Ausführungsbeispiel am Roststab angegossen und dadurch steht der Hohlkörper 16 nur an einer Seite 17 mit der Unterseite 7 der Lauffläche 4 in Verbindung.

Bei dem in Figur 8 und 9 gezeigten Ausführungsbeispiel liegt die Roststabverstärkung 3 ebenfalls zwischen sich senkrecht zur Oberseite 6 ersteckenden Flanken 18 und 19, wobei die Roststabverstärkung als Stab oder Gewindestange zwischen zwei Flanschen 11 und 12 ausgebildet ist. Die Verwendung einer Gewindestange als Strebe 13 ermöglicht es, die Roststabverstärkung mittels Schrauben 21 bis 24 an den Flanschen 11 und 12 zu halten.

## Patentansprüche

1. Roststab (1) mit einem Grundkörper (2) aus einem ersten Material und einer Roststabverstärkung (3), die ein zum ersten Material unterschiedliches Material aufweist, wobei der Grundkörper (2) eine Lauffläche (4) mit einer Längserstreckung (5), einer Oberseite (6) und einer Unterseite (7) und zwischen der Oberseite (6) und der Unterseite (7) in der Längserstreckung (5) eine Mittellinie (9) aufweist, die sich durch den Massenschwerpunkt (8) der Lauffläche (4) erstreckt, die Roststabverstärkung (3) unterhalb der Mittellinie (9) angeordnet ist und mit dem Grundkörper (2) verbunden ist, wobei der Roststab (1) aus einem Gussmaterial hergestellt ist, **dadurch gekennzeichnet, dass** die Roststabverstärkung (3) angegossen ist oder der Roststab beabstandet zur Unterseite (7) eine zwischen zwei Flanschen (11, 12) gehaltene Strebe (13) aufweist..

2. Roststab nach Anspruch 1, ***dadurch gekennzeichnet, dass*** die Roststabverstärkung (3) derart mit dem Grundkörper (2) verbunden ist, dass bei einem Bruch des Grundkörpers (2) in Folge eines Druckes auf die Oberseite (6) der Lauffläche (4) der Grundkörper (2) bricht bevor die Roststabverstärkung (3) bricht.

3. Roststab nach einem der vorhergehenden Ansprüche, ***dadurch gekennzeichnet, dass*** die Roststabverstärkung (3) nach dem Bruch des Grundkörpers (2) eine formschlüssige Verbindung der Bruchteile bildet.

4. Roststab nach einem der vorhergehenden Ansprüche, ***dadurch gekennzeichnet, dass*** weniger als 50 % der äußeren Oberfläche der Roststabverstärkung (3) eine Anlagefläche am Grundkörper (2) bilden.

5. Roststab nach einem der vorhergehenden Ansprüche, ***dadurch gekennzeichnet, dass*** die Roststabverstärkung (3) sich über mehr als 35 % und vorzugsweise mehr als 50 % der Längserstreckung (5) erstreckt.

6. Roststab nach einem der vorhergehenden Ansprüche, ***dadurch gekennzeichnet, dass*** die Roststabverstärkung (3) eine und vorzugsweise mehrere Streben (10) aufweist, die sich längs der Längserstreckung (5) erstrecken.

7. Roststab nach einem der vorhergehenden Ansprüche, ***dadurch gekennzeichnet, dass*** die Roststabverstärkung (3) ein Blechmaterial aufweist.

8. Roststab nach Anspruch 7, ***dadurch gekennzeichnet, dass*** das Blechmaterial, Durchbrüche (14) zwischen Streben (10) und Stegen (15) aufweist.

9. Roststab nach einem der vorhergehenden Ansprüche, ***dadurch gekennzeichnet, dass*** die Roststabverstärkung (3) eine Spirale ist.

10. Roststab nach einem der vorhergehenden Ansprüche, ***dadurch gekennzeichnet, dass*** die Roststabverstärkung (3) mehrere miteinander verbundene Ringe aufweist.

11. Roststab nach einem der vorhergehenden Ansprüche, ***dadurch gekennzeichnet, dass*** die Roststabverstärkung (3) Durchbrüche (14) oder Löcher aufweist.

12. Roststab nach einem der vorhergehenden Ansprüche, ***dadurch gekennzeichnet, dass*** die Roststabverstärkung (3) Stege (15) zwischen Lochreihen (20) aufweist.

13. Roststab nach einem der vorhergehenden Ansprüche, ***dadurch gekennzeichnet, dass*** die Roststabverstärkung (3) dreidimensional geformt ist.

14. Roststab nach einem der vorhergehenden Ansprüche, ***dadurch gekennzeichnet, dass*** die Roststabverstärkung (3) als Hohlkörper (16) ausgebildet ist.

15. Roststab nach Anspruch 14, ***dadurch gekennzeichnet, dass*** der Hohlkörper (16) nur an einer Seite (17) mit der Unterseite (7) der Lauffläche (4) in Verbindung steht.

16. Roststab nach einem der vorhergehenden Ansprüche, ***dadurch gekennzeichnet, dass*** der Grundkörper (2) seitlich von der Unterseite (7) der Lauffläche (4) sich senkrecht zu deren Oberseite (6) erstreckende Flanken (18, 19) aufweist und die Roststabverstärkung (3) zwischen diesen Flanken (18, 19) angeordnet ist.

17. Verwendung eines Roststabes nach einem der vorhergehenden Ansprüche bei einer Müllverbrennungsanlage.

## Claims

1. A grate bar (1) with a base body (2) made of a first material and a grate bar reinforcement (3) which has a material different from the first material, wherein the base body (2) has a tread surface (4) with a longitudinal extension (5), an upper side (6) and an underside (7) and, between the upper side (6) and the underside (7) in the longitudinal extension (5), a center line (9) which extends through the center of mass (8) of the tread surface (4), the grate bar reinforcement (3) is arranged below the center line (9) and is connected to the base body (2), wherein the grate bar (1) is made of a cast material, ***characterized in that*** the grate bar reinforcement (3) is cast on, or the grate bar has a strut (13) held between two flanges (11, 12) spaced apart from the underside (7).

2. The grate bar according to claim 1, ***characterized in that*** the grate bar reinforcement (3) is connected to the base body (2) in such a way that, in case of a breakage of the base body (2) as a result of pressure on the upper side (6) of the tread surface (4), the base body (2) breaks before the grate bar reinforcement (3) breaks.

3. The grate bar according to one of the preceding claims, ***characterized in that*** the grate bar reinforcement (3) forms a positive connection between the broken parts after the base body (2) has broken.

4. The grate bar according to one of the preceding claims, ***characterized in that*** less than 50% of the outer surface of the grate bar reinforcement (3) forms a contact surface on the base body (2).

5. The grate bar according to one of the preceding claims, ***characterized in that*** the grate bar reinforcement (3) extends over more than 35% and preferably more than 50% of the longitudinal extension (5).

6. The grate bar according to one of the preceding claims, ***characterized in that*** the grate bar reinforcement (3) has one and preferably several struts (10) which extend along the longitudinal extension (5).

7. The grate bar according to one of the preceding claims, ***characterized in that*** the grate bar reinforcement (3) has a sheet metal material.

8. The grate bar according to claim 7, ***characterized in that*** the sheet metal material has cut-outs (14) between bearing bars (10) and cross bars (15).

9. The grate bar according to one of the preceding claims, ***characterized in that*** the grate bar reinforcement (3) is a spiral.

10. The grate bar according to one of the preceding claims, ***characterized in that*** the grate bar reinforcement (3) has several interconnected rings.

11. The grate bar according to one of the preceding claims, ***characterized in that*** the grate bar reinforcement (3) has cut-outs (14) or holes.

12. The grate bar according to one of the preceding claims, ***characterized in that*** the grate bar reinforcement (3) has cross bars (15) between rows of holes (20).

13. The grate bar according to one of the preceding claims, ***characterized in that*** the grate bar reinforcement (3) is three-dimensionally shaped.

14. The grate bar according to one of the preceding claims, ***characterized in that*** the grate bar reinforcement (3) is formed as a hollow body (16).

15. The grate bar according to claim 14, ***characterized in that*** the hollow body (16) is connected to the underside (7) of the tread surface (4) on only one side (17).

16. The grate bar according to one of the preceding claims, ***characterized in that*** the base body (2) has flanks (18, 19) extending laterally from the underside (7) of the tread (4) perpendicularly to its upper side (6), and the grate bar reinforcement (3) is arranged between these flanks (18, 19).

17. A use of a grate bar according to one of the preceding claims in a waste incineration plant.

## Revendications

1. Barreau de grille (1) avec un corps de base (2) constitué d'un premier matériau et un renforcement de barreau de grille (3) qui comporte un matériau différent du premier matériau, où le corps de base (2) comporte une surface de contact ( 4) avec une extension longitudinale (5), un côté supérieur (6) et un côté inférieur (7) et, entre le côté supérieur (6) et le côté inférieur (7) dans l'extension longitudinale (5), une ligne médiane (9) qui s'étend à travers le centre de masse (8) de la surface de contact ( 4), le renforcement de barreau de grille (3) est disposé en dessous de la ligne médiane (9) et est relié au corps de base (2), où le barreau (1) est fabriqué en un matériau coulé, ***caractérisé en ce que*** le renforcement de barreau de grille (3) est coulé dessus ou que le barreau de grille comporte, à distance du côté inférieur (7), une entretoise (13) maintenue entre deux brides (11, 12).

2. Barreau de grille selon la revendication 1, ***caractérisé en ce que*** le renforcement de barreau de grille (3) est relié au corps de base (2) de telle manière qu'en cas de rupture du corps de base (2) à la suite d'une pression exercée sur le côté supérieur (6) de la surface de contact (4), le corps de base (2) se rompt avant que le renforcement de barreau de grille (3) ne se rompe.

3. Barreau de grille selon l'une des revendications précédentes, ***caractérisé en ce que*** le renforcement de barreau de grille (3) forme, après la rupture du corps de base (2), une liaison de forme entre les fragments.

4. Barreau de grille selon l'une des revendications précédentes, ***caractérisé en ce que*** moins de 50 % de la surface extérieure du renforcement de barreau de grille (3) forme une surface d'appui sur le corps de base (2).

5. Barreau de grille selon l'une des revendications précédentes, ***caractérisé en ce que*** le renforcement de barreau de grille (3) s'étend sur plus de 35 % et de préférence plus de 50 % de l'extension longitudinale (5).

6. Barreau de grille selon l'une des revendications précédentes, ***caractérisé en ce que*** le renforcement de barreau de grille (3) comporte une et de préférence plusieurs barreaux (10) qui s'étendent le long de l'extension longitudinale (5).

7. Barreau de grille selon l'une des revendications précédentes, ***caractérisé en ce que*** le renforcement de barreau de grille (3) comporte un matériau en tôle.

8. Barreau de grille selon la revendication 7, ***caractérisé en ce que*** le matériau en tôle comporte des percements (14) entre des barreaux (10) et des traverses (15).

9. Barreau de grille selon l'une des revendications précédentes, ***caractérisé en ce que*** le renforcement de barreau de grille (3) est une spirale.

10. Barreau de grille selon l'une des revendications précédentes, ***caractérisé en ce que*** le renforcement de barreau de grille (3) comporte plusieurs anneaux reliés entre eux.

11. Barreau de grille selon l'une des revendications précédentes, ***caractérisé en ce que*** le renforcement de barreau de grille (3) comporte des percements (14) ou des trous.

12. Barreau de grille selon l'une des revendications précédentes, ***caractérisé en ce que*** le renforcement de barreau de grille (3) comporte des traverses (15) entre des rangées de trous (20).

13. Barreau de grille selon l'une des revendications précédentes, ***caractérisé en ce que*** le renforcement de barreau de grille (3) est formé de manière tridimensionnelle.

14. Barreau de grille selon l'une des revendications précédentes, ***caractérisé en ce que*** le renforcement de barreau de grille (3) est réalisé sous forme de corps creux (16).

15. Barreau de grille selon la revendication 14, ***caractérisé en ce que*** le corps creux (16) n'est relié que sur un côté (17) au côté inférieur (7) de la surface de contact (4).

16. Barreau de grille selon l'une des revendications précédentes, ***caractérisé en ce que*** le corps de base (2) comporte des flancs (18, 19) s'étendant latéralement depuis la face inférieure (7) de la surface portante (4) perpendiculairement à sa face supérieure (6), et **en ce que** le renforcement de barreau de grille (3) est disposé entre ces flancs (18, 19).

17. Utilisation d'un barreau de grille selon l'une des revendications précédentes dans une installation d'incinération des déchets.
